# FASCICULE DE BREVET EUROPEEN

(11) **EP 2 255 146 B1**
(45) Date de publication et mention de la délivrance du brevet: **27.05.2020**
(21) Numéro de dépôt: 09710214.9
(22) Date de dépôt: 12.02.2009
(51) Int. Cl.: F28F 9/18, F28F 9/02

(54) **PLAQUE COLLECTRICE SANS GORGE**
NUTLOSE ENDPLATTE
GROOVELESS HEADER PLATE

(30) Priorité: 13.02.2008 FR 0800760
(43) Date de publication de la demande: 01.12.2010
(73) Titulaire: Valeo Systemes Thermiques, 78321 Le Mesnil-Saint-Denis Cedex (FR)
(72) Inventeur: LESUEUR, Jean-Marc, F-51100 Reims (FR); RIONDET, Christian, F-51110 Bourgogne (FR)
(74) Mandataire: Tran, Chi-Hai
(86) Numéro de dépôt international: PCT/EP2009/051642
(87) Numéro de publication internationale: WO 2009/101138

(56) Documents cités:
- EP-A- 1 462 754
- EP-A1- 1 702 191
- WO-A-2006/004071
- DE-A1- 10 360 472

## Description

L'invention se rapporte au domaine des échangeurs de chaleur, en particulier pour véhicules automobiles Plus particulièrement, la présente invention se rapporte à un échangeur de chaleur conforme au préambule de la revendication 1, tel que divulgué par le document WO 2005/066568A1.

L'invention concerne plus spécifiquement une boîte collectrice montée sur un échangeur de chaleur, tel qu'un radiateur pour liquide de refroidissement moteur. Ce type de radiateurs utilise classiquement des tubes et des intercalaires disposés entre les tubes pour le faisceau d'échange de chaleur tandis que la boîte collectrice comprend au moins deux parties, l'une formant la plaque collectrice destinée à réceptionner et fixer les extrémités des tubes du faisceau d'échange et l'autre formant le couvercle destiné à venir se fixer sur la plaque collectrice pour fermer au moins partiellement la boîte collectrice.

Les boîtes collectrices sont généralement de deux types, à savoir du type « tout métallique » ou du type doté d'un couvercle en plastique. Le type boîte collectrice « tout métallique » présente un certain nombre d'avantages par rapport au type de boîte collectrice à couvercle en plastique lequel nécessite la fixation d'un moyen d'étanchéité, classiquement un joint d'étanchéité élastique, pour assurer une liaison parfaitement étanche entre le couvercle et la plaque collectrice.

La plaque collectrice comporte une gorge ou rainure destinée à placer et positionner le joint d'étanchéité. Ensuite, le couvercle est positionné sur le joint d'étanchéité puis, classiquement, on procède à un sertissage de la plaque collectrice, par exemple par l'intermédiaire de dents situées sur la périphérie de la plaque collectrice.

Néanmoins, en particulier pour diminuer les dimensions de la boîte collectrice, certaines plaques collectrices ne disposent pas de gorge ou rainure pour faciliter notamment le positionnement et le maintien en place du joint d'étanchéité. Cette plaque collectrice sans gorge ou rainure est divulguée et décrite dans le document WO2005/066568A1 déposé par la demanderesse.

Dans ce dernier type de plaque collectrice, un problème majeur réside dans l'opération de sertissage ou analogue pour la fixation du couvercle sur la plaque collectrice. En effet, au cours de cette opération, la plaque collectrice subit des pressions localisées très importantes et l'absence de gorge (au moins une marche étant présente, formant une résistance axiale importante) affaiblit considérablement la plaque collectrice (au niveau de sa bordure ainsi qu'au niveau de ses collets destinés aux tubes) de sorte que cette dernière est susceptible de se briser lors du sertissage ou d'être suffisamment endommagée par cette opération de sertissage pour que l'étanchéité de la boîte collectrice soit déficiente, ou que sa durée de vie en soit particulièrement réduite.

On connaît le document FR 2867553 qui adresse ce problème. Dans cette solution, on réalise une déformation périphérique de la plaque collectrice afin de rendre plus résistante la plaque collectrice lors du sertissage. Cette solution est particulièrement difficile à réaliser et présente l'inconvénient majeur de constituer un encombrement conséquent.

On connaît une solution relativement proche qui consiste également à réaliser des déformations entre les collets de la plaque collectrice sans gorge ou rainure, toujours dans la perspective de tenir l'opération de sertissage. A nouveau, cette solution est particulièrement difficile à réaliser.

Par ailleurs, dans les plaques collectrices sans gorge ou rainure de l'art antérieure, un autre problème rencontré est le maintien du joint utilisé pour assurer l'étanchéité avec le couvercle fixé sur la plaque. Dans les boîtes avec gorge ou rainure, ladite gorge ou rainure sert précisément au positionnement du joint. Lorsque, comme dans les plaques planes, il n'y a plus ni gorge ni rainure, le joint est particulièrement difficile à positionner. Et un mauvais positionnement du joint risque d'entraîner des fuites entre la plaque et le couvercle, particulièrement si le joint est pincé ou mal comprimé. Cette difficulté a jsuqu'à aujourd'hui fortement limité les utilisations d'échangeurs à plaque planes.

La présente invention vise à remédier aux inconvénients des plaques collectrices sans gorge ou rainure de l'art antérieur en proposant une solution pour réaliser une fixation optimale entre le couvercle et la plaque collectrice, sans détériorer la plaque collectrice, ses collets ou les extrémités de tubes, et en assurant un bon positionnement du joint.

Ainsi, l'invention consiste en un échangeur de chaleur conforme à la revendication 1.

On entend par l'expression « surface plane » relative à la plaque collectrice le fait que cette plaque collectrice s'étend suivant une surface unique plane, à l'exception des collets qui sont classiquement protubérants, en particulier au niveau de sa périphérie de sorte que la plaque collectrice ne présente aucune gorge, renforcement structurel (vers le haut ou vers le bas par rapport au plan moyen de la plaque collectrice), rainure ou analogue, classiquement utilisé pour loger le moyen d'étanchéité (classiquement un joint élastique) et qui présente également la fonction de renforcer la plaque collectrice lors du sertissage des dents ou analogues de cette dernière afin de fixer le couvercle à la plaque collectrice.

D'autres aspects avantageux de l'invention sont présentés ci-après :
- la distance entre deux ouvertures ou collets adjacents, ou « pas de tubes » p, est comprise entre 5 et 8 mm ;
- la hauteur des collets est comprise entre 1 et 5 mm, en particulier entre 1 et 2,5 mm.

Par ailleurs, ladite plaque est munie de dents de sertissage, prévues à sa périphérie. Lesdites dents sont, par exemple, espacées les unes des autres et donnent à la périphérie de la plaque un aspect crénelé. Elles ont ainsi une dimension 1, appelée largeur, prise selon une direction orientée parallèlement à un grand côté de la plaque. On peut définir une densité de dents de sertissage comme étant le ratio entre, d'une part, la largeur cumulée des dents et, d'autre part, la longueur L dudit grand côté, prise dans la portion rectiligne de ce dernier, c'est-à-dire, hors les zones d'extrémités de la plaque si celle-ci se présente sous la forme d'un rayon.

Afin d'améliorer encore la résistance de la plaque lors du sertissage, on pourra choisir le rapport entre la densité de dents de sertissage sur pas de tubes entre 0,04 et 0,17, par exemple entre 0,06 et 0,09.

L'invention se rapporte également à une boîte collectrice incluant une plaque collectrice, conforme à ce qui est défini ci-dessus, et un couvercle. De préférence, l'épaisseur de matière de la plaque collectrice, ou des parties formant la plaque collectrice, est comprise entre 0,8 mm et 2 mm, de préférence entre 0,8 mm et 1,5 mm.

Ladite boîte est munie d'un joint d'étanchéité, positionné à la périphérie de la plaque, entre ladite plaque et le couvercle. Afin d'améliorer encore le positionnement du joint, le rapport entre p-h, p étant le « pas de tube », et h la « hauteur tube » ou la dimension du petit axe des orifices pour le passage des tubes, sur le diamètre d du joint étant compris entre 1 et 3. Autrement dit, (p-h)/d est compris entre 1 et 3, par exemple entre 1,5 et 2,5.

Par diamètre d du joint, on entend, au cas où le joint ne serait pas rond, le diamètre du joint rond ayant la même section.

L'invention trouve son application tant pour les échangeurs de chaleur brasés que pour les échangeurs de chaleur dits « mécaniques » dans lesquels. les éléments de la boîte collectrice, à savoir classiquement la plaque collectrice et le couvercle, sont également fixés entre eux de façon définitive par un moyen mécanique, par exemple le sertissage, le clampage ou autres. On notera que l'échangeur de chaleur dit « brasé » n'utilise pas d'étapes de fixation mécaniques pour sa réalisation à l'exception de l'étape de sertissage, ou de pré-fixation, du couvercle sur la plaque collectrice ; les éléments de la boîte collectrice et de l'échangeur de chaleur étant par ailleurs brasés les uns aux autres.

De préférence, l'échangeur présentera l'une au moins des caractéristiques suivantes :
- la hauteur h des tubes est comprise entre 1 et 8 mm, en particulier entre 1 et 5 mm, et de préférence entre 1 et 2 mm ;
- les bords latéraux des extrémités de tubes présentent une section circulaire ou rectangulaire ;
- l'épaisseur de matière des tubes est comprise entre 0,15 et 0,5 mm, en particulier entre 0,15 et 0,35 mm, et de préférence entre 0,15 et 0,27 mm.

Dans la description qui suit, faite seulement à titre d'exemple, on se réfère aux dessins annexés, sur lesquels :
- la figure 1 est une coupe schématique illustrant une portion d'une plaque collectrice de l'art antérieur avec ses ouvertures ou collets destinés à recevoir les extrémités de tubes ainsi que les forces s'exerçant sur la plaque collectrice et sur ses collets ou sur les extrémités des tubes ;
- la figure 2 est une coupe schématique illustrant une portion d'une plaque collectrice apte à être utilisée dans un échangeur de chaleur selon l'invention avec ses ouvertures ou collets destinés à recevoir les extrémités de tubes ainsi que les forces s'exerçant sur la plaque collectrice et sur ses collets ou sur les extrémités des tubes,
- le figure 3 est une vue de coupe partielle d'une plaque collectrice apte à être utilisée dans un échangeur de chaleur selon l'invention, la coupe étant effectuée selon l'orientation donnée par la ligne III-III de la figure 2, c'est-à-dire, selon l'axe longitudinale de ladite plaque,
- la figure 4 est une vue de coupe partielle simplifiée d'une partie d'un autre mode de réalisation de la plaque collectrice apte à être utilisée dans un échangeur de chaleur selon l'invention, la coupe étant à nouveau effectuée selon l'orientation donnée par la ligne III-III de la figure 2.

La figure 1 présente une coupe partielle d'une plaque collectrice 1 illustrant les ouvertures ou collets 2 pour une boîte collectrice (également dénommée parfois « collecteur ») de l'art antérieur. Sur cette figure sont également illustrées les forces 3, 3' agissant sur la plaque collectrice 1, et ainsi que sur chacun des collets ou ouvertures 2 présents sur ladite plaque 1 ou sur les extrémités des tubes.

La boîte collectrice apte à être utilisée dans un échangeur de chaleur selon l'invention est une boîte collectrice munie d'une partie ou plaque 1 ayant pour fonction de collecter les extrémités de tubes ; cette plaque collectrice 1 s'étendant suivant un plan unique et ne comportant aucun renfoncement, rainure, marche ou toutes autres déformation ayant pour but de fournir un renforcement structurelle puisque l'objet de l'invention est de divulguer une solution, différente et avantageuse, renforçant la plaque collectrice 1 et ses collets 2 ainsi par la même occasion que les extrémités de tubes, en particulier pendant le sertissage et ultérieurement à ce dernier.

Outre les aspects propres à la présente invention, la boîte collectrice est réalisée classiquement et ne comporte aucune particularité technique le distinguant par exemple de ce qui est décrit dans le document EP 1702191 au nom de la demanderesse. De la même manière, l'échangeur de chaleur, de type brasé ou du type « mécanique », ne présente pas, outre ses caractéristiques spécifiques liées à la présente invention, de caractéristiques le différenciant de l'art antérieur.

La boîte collectrice de l'art antérieur comprend des collets généralement de forme rectangulaire, circulaire ou analogue. La distance entre deux collets 2, correspondant au pas p' de tube, est au moins égale à 12 mm. Ainsi, dans cette réalisation, lors du sertissage, il y a application d'une force 3 sur la périphérie de la plaque collectrice 1 et cette force est quasi-essentiellement répartie sur les extrémités latérales 3' des collets 2, ou sur les extrémités des tubes, alors que cette partie des collets 2 ou des extrémités des tubes est particulièrement fragile. Ainsi, la force 3, 3' exercée sur chacune des parties d'extrémités latérales est importante et endommage la plaque collectrice 1 ou lesdites extrémités latérales des collets 2, ou les extrémités des tubes.

De façon surprenante, il a été découvert par la demanderesse qu'une solution à ce problème technique consiste à prévoir un pas de tubes p dans un certain domaine. Ce domaine pour le pas de tube p ou la distance entre deux collets adjacents 2 (considérée au milieu de chacune des ouvertures/collets) est ainsi défini au plus large comme étant inférieure à 9,5 mm. Par ailleurs, des domaines particulièrement avantageux, tant concernant le pas de tube p que relativement à la hauteur h des tubes, ont été également découverts par la demanderesse, à partir de ce domaine large.

On entend par la notion d'ouverture le fait qu'il y a uniquement une ouverture 15 dans la plaque collectrice 10 pour la réception d'un tube 11 par opposition à la notion de collets 12 qui correspondent à la partie de la plaque collectrice 10 remontant/descendant à partir du plan moyen (ou surface) XX de la plaque collectrice. Pour bien comprendre, une plaque collectrice 10 avec ouvertures 15 est représentée sur la figure 3 et une plaque collectrice 10 avec collets 12 est représentée sur la figure 4 ; ces deux plaques collectrices 10 comportant chacune des trous de mêmes dimensions correspondant à la largeur des tubes 11.

La fixation du couvercle, non représenté sur les figures annexées, à la plaque collectrice est réalisée de manière parfaitement connue et maîtrisée par l'homme du métier, par exemple à l'aide de dents 20, illustrées à la figure 3, prévues à cet effet sur la plaque collectrice pour être serties sur les bords du couvercle.

Lesdites dents de sertissage 20 sont prévues à la périphérie de la plaque, au niveau d'un bord latéral 40 de celle-ci, ledit bord latéral 40 entourant la partie plane 80, munie des orifices pour le passage des tubes, de la plaque. Lesdites dents sont, par exemple, espacées les unes des autres et donnent à la partie supérieure du bord latéral 40 de la plaque un aspect crénelé.

Lesdites dents 20 ont, notamment, une dimension, appelée largeur 1, prise selon une direction orientée parallèlement à un grand côté de la plaque. Et ladite plaque présente une densité de dents de sertissage, définie comme étant le ratio entre, d'une part, la largeur cumulée des dents et, d'autre part, la longueur L dudit grand côté, prise dans la portion rectiligne de ce dernier, c'est-à-dire, ici, sans prendre en compte les rayons 50 reliant les parties latérales 60 et longitudinales 70 du bord latéral 40. La densité de dents de sertissage sur le pas de tube est comprise, par exemple, entre 0,04 et 0,17.

Un joint d'étanchéïté 30 d'une boîte collectrice d'un échangeur conforme à l'invention a été représenté à la figure 3, avant mise en compression. Il est situé sur le pourtour de la partie plane 80 de plaque collectrice, entre les extrémités des tubes débouchant dans la boite et le bord latéral 40 de la plaque.

Le rapport entre p-h, sur le diamètre d du joint pourra être compris entre 1 et 3.

## Revendications

1. Echangeur de chaleur brasé, en particulier pour véhicules automobiles, comportant un faisceau d'échange de chaleur constitué par une pluralité de tubes ou analogues dont les extrémités sont respectivement fixées à deux boîtes collectrices, les deux boîtes collectrices comportant chacune une plaque collectrice (1) et au moins une partie dite « couvercle » destinée à fermer au moins en partie ladite boîte collectrice, lors de sa fixation avec ladite plaque collectrice (1) ainsi qu'un moyen d'étanchéité situé entre la plaque collectrice (1) et le couvercle, chaque plaque collectrice (1) comportant une pluralité d'ouvertures ou collets (2) destinés à la fixation d'une pluralité de tubes ou analogues dans lesquels circule au moins un fluide, ladite plaque collectrice s'étendant suivant une surface plane (XX), la plaque étant sans gorge ou rainure, l'échangeur de chaleur étant **caractérisé en ce que** la distance entre deux ouvertures ou collets (2) adjacents, ou « pas de tubes » (p), est inférieure à 9,5 millimètres (mm).

2. Echangeur de chaleur selon la revendication 1, **caractérisée en ce que** la distance entre deux ouvertures ou collets (2) adjacents, ou « pas de tubes » (p), est comprise entre 5 et 8 mm.

3. Echangeur de chaleur selon l'une quelconque des revendications précédentes, **caractérisé en ce que** la hauteur des collets (2) est comprise entre 1 et 5 mm, en particulier entre 1 et 2,5 mm.

4. Echangeur de chaleur selon l'une quelconque des revendication précédentes, ladite plaque étant munie de dents de sertissage (20), prévues à sa périphérie, lesdites dents ayant une dimension, appelée largeur 1, prise selon une direction orientée parallèlement à un grand côté de la plaque, ladite plaque présentant une densité de dents de sertissage, définie comme étant le ratio entre, d'une part, la largeur cumulée des dents et, d'autre part, la longueur L dudit grand côté, prise dans la portion rectiligne de ce dernier, la densité de dents de sertissage sur le pas de tube étant comprise entre 0,04 et 0,17.

5. Echangeur de chaleur selon l'une quelconque des revendication précédentes, dans laquelle ledit moyen d'étanchéité est constitué d'un joint (30) et dans laquelle le rapport entre p-h, p étant le « pas de tube » et h la dimension du petit axe des orifices pour le passage des tubes, sur le diamètre d du joint étant compris entre 1 et 3.

6. Echangeur de chaleur selon l'une quelconque des revendication précédentes , **caractérisée en ce que** l'épaisseur de matière de ladite boîte collectrice, ou des parties formant la boîte collectrice, est comprise entre 0,8 mm et 2 mm, de préférence entre 0,8 mm et 1,5 mm.

7. Echangeur de chaleur selon l'une quelconque des revendication précédentes, **caractérisé en ce que** la hauteur (h) des tubes est comprise entre 1 et 8 mm, en particulier entre 1 et 5 mm, et de préférence entre 1 et 2 mm.

8. Echangeur de chaleur selon l'une quelconque des revendication précédentes, **caractérisé en ce que** les bords latéraux des extrémités de tubes présentent une section circulaire ou rectangulaire.

9. Echangeur de chaleur selon l'une quelconque des revendication précédentes, **caractérisé en ce que** l'épaisseur de matière des tubes est comprise entre 0,15 et 0,5 mm, en particulier entre 0,15 et 0,35 mm, et de préférence entre 0,15 et 0,27 mm.

## Patentansprüche

1. Gelöteter Wärmetauscher, insbesondere für Kraftfahrzeuge, umfassend ein Wärmetauscherbündel, das aus einer Mehrzahl von Rohren oder Ähnlichem besteht, deren Enden jeweils an zwei Sammelkästen befestigt sind, wobei die beiden Sammelkästen jeweils eine Endplatte (1) und mindestens ein als "Deckel" bezeichnetes Teil, das dazu bestimmt ist, den Sammelkasten bei seiner Befestigung an der Endplatte (1) zumindest teilweise zu verschließen, sowie ein Dichtmittel, das zwischen der Endplatte (1) und dem Deckel angeordnet ist, umfassen, wobei jede Endplatte (1) eine Mehrzahl von Öffnungen oder Flanschen (2) umfasst, die zur Befestigung einer Mehrzahl von Rohren oder Ähnlichem bestimmt sind, in denen mindestens ein Medium zirkuliert, wobei sich die Endplatte entlang einer ebenen Fläche (XX) erstreckt, wobei die Platte nut- oder rillenfrei ist, wobei der Wärmetauscher **dadurch gekennzeichnet ist, dass** der Abstand zwischen zwei benachbarten Öffnungen oder Flanschen (2) oder das "Rohrrastermaß" (p) weniger als 9,5 Millimeter (mm) beträgt.

2. Wärmetauscher nach Anspruch 1, **dadurch gekennzeichnet, dass** der Abstand zwischen zwei benachbarten Öffnungen oder Flanschen (2) oder das "Rohrrastermaß" (p) zwischen 5 und 8 mm beträgt.

3. Wärmetauscher nach einem der vorhergehenden Ansprüche, **dadurch gekennzeichnet, dass** die Höhe der Flansche (2) zwischen 1 und 5 mm, insbesondere zwischen 1 und 2,5 mm beträgt.

4. Wärmetauscher nach einem der vorhergehenden Ansprüche, wobei die Platte mit Einpresszähnen (20) versehen ist, die an ihrem Umfang vorgesehen sind, wobei die Zähne ein Maß, Breite 1 genannt, entlang einer parallel zu einer Breitseite der Platte ausgerichteten Richtung haben, wobei die Platte eine Einpresszahndichte, definiert als das Verhältnis zwischen der Gesamtbreite der Zähne einerseits und der Länge L der Breitseite in deren geradlinigem Abschnitt andererseits, aufweist, wobei die Einpresszahndichte zum Rohrrastermaß zwischen 0,04 und 0,17 beträgt.

5. Wärmetauscher nach einem der vorhergehenden Ansprüche, wobei das Dichtmittel aus einer Dichtung (30) besteht und wobei das Verhältnis zwischen p-h, wobei p das "Rohrrastermaß" und h das Maß der kleinen Achse der Öffnungen zum Durchführen der Rohre ist, zum Durchmesser d der Dichtung zwischen 1 und 3 liegt.

6. Wärmetauscher nach einem der vorhergehenden Ansprüche **dadurch gekennzeichnet, dass** die Materialstärke des Sammelkastens oder der den Sammelkasten bildenden Teile zwischen 0,8 mm und 2 mm, bevorzugt zwischen 0,8 mm und 1,5 mm beträgt.

7. Wärmetauscher nach einem der vorhergehenden Ansprüche, **dadurch gekennzeichnet, dass** die Höhe (h) der Rohre zwischen 1 und 8 mm, insbesondere zwischen 1 und 5 mm und bevorzugt zwischen 1 und 2 mm beträgt.

8. Wärmetauscher nach einem der vorhergehenden Ansprüche, **dadurch gekennzeichnet, dass** die seitlichen Ränder der Rohrenden einen kreisförmigen oder rechteckigen Querschnitt aufweisen.

9. Wärmetauscher nach einem der vorhergehenden Ansprüche, **dadurch gekennzeichnet, dass** die Materialstärke der Rohre zwischen 0,15 und 0,5 mm, insbesondere zwischen 0,15 und 0,35 mm und bevorzugt zwischen 0,15 und 0,27 mm beträgt.

## Claims

1. Brazed heat exchanger, in particular for motor vehicles, comprising a heat exchange bundle constituted by a plurality of tubes or the like, the ends of which are respectively fixed to two header boxes, the two header boxes each comprising a header plate (1) and at least one part known as a "cover" intended to close said header box at least in part when fixed to said header plate (1) and a sealing means situated between the header plate (1) and the cover, each header plate (1) comprising a plurality of openings or sockets (2) intended for the fixing of a plurality of tubes or the like through which at least one fluid flows, said header plate extending along a planar surface (XX), the plate having no groove or channel, the heat exchanger being **characterized in that** the distance between two adjacent openings or sockets (2) or "tube pitch" (p), is less than 9.5 millimetres (mm).

2. Heat exchanger according to Claim 1, **characterized in that** the distance between two adjacent openings or sockets (2), or "tube pitch" (p), is between 5 and 8 mm.

3. Heat exchanger according to either of the preceding claims, **characterized in that** the height of the sockets (2) is between 1 and 5 mm, in particular between 1 and 2.5 mm.

4. Heat exchanger according to any one of the preceding claims, said plate being equipped with crimping teeth (20), provided at its periphery, said teeth having a dimension, known as the width 1, considered in a direction oriented parallel to a long side of the plate, said plate having a crimping tooth density, defined as being the ratio between, on the one hand, the combined width of the teeth and, on the other hand, the length L of said long side, considered in the straight portion thereof, the crimping tooth density to the tube pitch being between 0.04 and 0.17.

5. Heat exchanger according to any one of the preceding claims, wherein said sealing means consists of a gasket (30) and wherein the ratio between p-h, p being the "tube pitch" and h the dimension of the short axis of the orifices through which the tubes pass, and the diameter d of the gasket being between 1 and 3.

6. Heat exchanger according to any one of the preceding claims, **characterized in that** the material thickness of said header box, or of the parts that make up the header box, is between 0.8 mm and 2 mm, preferably between 0.8 mm and 1.5 mm.

7. Heat exchanger according to any one of the preceding claims, **characterized in that** the height (h) of the tubes is between 1 and 8 mm, in particular between 1 and 5 mm, and preferably between 1 and 2 mm.

8. Heat exchanger according to any one of the preceding claims, **characterized in that** the lateral edges of the ends of the tubes have a circular or rectangular cross section.

9. Heat exchanger according to any one of the preceding claims, **characterized in that** the material thickness of the tubes is between 0.15 and 0.5 mm, in particular between 0.15 and 0.35 mm, and preferably between 0.15 and 0.27 mm.
